# EUROPÄISCHE PATENTSCHRIFT

(11) **EP 0 114 570 B1**
(45) Veröffentlichungstag und Bekanntmachung des Hinweises auf die Patenterteilung: **29.07.1987**
(21) Anmeldenummer: 83810591.4
(22) Anmeldetag: 14.12.1983
(51) Int. Cl.: B21C 23/04

(54) **Vorrichtung zum Strangpressen eines Hohlprofils**
Device for the extrusion of a hollow section
Dispositif de boudinage d'un profil creux

(30) Priorität: 24.12.1982 DE 3247977
(43) Veröffentlichungstag der Anmeldung: 01.08.1984
(73) Patentinhaber: SCHWEIZERISCHE ALUMINIUM AG, CH-3965 Chippis (CH)
(72) Erfinder: Wagner, Alfred, D-7705 Steisslingen (DE); Ames, Adolf, D-7709 Duchtlingen (DE)

## Beschreibung

Die Erfindung bezieht sich auf eine Vorrichtung zum Strangpressen eines Hohlprofils aus einem Block, insbesondere aus Leichtmetall, der in einem Blockaufnehmer an den Formgebungsquerschnitt einer Matrize herangebracht und in diesen mittels Presskraft eines Pressstempels eingeführt wird, wobei das Hohlprofil zwischen einem seine Innenkontur bestimmenden Dorn sowie dem seine Aussenkontur erzeugenden Formgebungsquerschnitt entsteht und am Ende des Pressvorganges ein den Formgebungsquerschnitt stempelwärts übergreifender Flansch angeformt wird.

Eine Strangpresse für einen derartigen Pressvorgang ist aus der DE-A-2935804 bekannt. In dieser wird zum Herstellen von zumindest zwei durch einen Flansch verbundenen Rohren zwischen Pressstempel und Matrize der Block teilweise verpresst und die Aussenform des Flansches von der den Block enthaltenden Aufnehmerbohrung bestimmt. Nach dem Entstehen der Einheit Rohr/Flansch wird diese gegen die Pressrichtung entnommen.

Aus der DE-C-92 64 82 ist es ausserdem an sich bekannt, Flansche, Bunde oder dergleichen an Rohre durch Strangpressen dadurch zu bilden, dass am Ende des Rohrpressens ein entsprechend dick bemessener Pressrest belassen wird. Beim Verfahren nach der DE-C-926482 wird ein anderer Weg als bei der Erfindung beschritten ; es wird ein Vorrohr hergestellt und in dieses eine Umfangsnut eingebracht, wonach man ein unterteiltes Mundstück in die Umfangsnut der Vorwerkstückes einschiebt und daraufhin einen Pressstempel in Bewegung setzt. Es werden also zwei Arbeitsgänge durchgeführt, um - gegebenenfalls an beiden Enden - beflanschte Rohre herzustellen. Es ist nachteilig, einen am Ende des Rohrpressens stehenbleibenden Pressrest spanabhebend zu bearbeiten, um ein Flanschrohr zu erhalten.

Der Erfindung liegt die Aufgabe zugrunde, die Vorrichtung der eingangs genannten Art so weiterzubilden, dass die Umfangskontur des Flansches von der Gestalt der Aufnehmerbohrung unabhängig bleibt. Darüber hinaus soll es möglich werden, das mit dem Flansch versehene Rohr in Pressrichtung abzuziehen.

Die Lösung dieser Aufgabe wird darin gesehen, dass dem Formgebungsquerschnitt an der Matrize als Formraum für den Flansch eine Kaverne unmittelbar vorgeschaltet ist, deren radiale Erstreckung als Radialmass für den Flansch grösser ist als die Weite des Formgebungsquerschnittes, und dass die kaverne in die zum Blockaufnehmer gerichtete Matrizenfront eingeformt sowie vom Blockaufnehmer und der Stirn des Pressstempels verschliessbar ist.

Durch die Ausbildung nach der Erfindung formt die Matrize sowohl das Hohlprofil als auch den daran festsitzenden Flansch in seiner gesamten Höhe. Besondere Weiterbildungen der Erfindung sind in den Unteransprüchen gekennzeichnet.

Die Ausbildung nach Anspruch 3 ist besonders dann von Vorteil, wenn Flansche grosser Höhe erzeugt werden sollen.

Dank der Matrizenteilung gemäss Anspruch 4 kann das fertige Hohlprofil mit Flansch aus der Strangpresse in Pressrichtung entnommen werden. Die den Formgebungsquerschnitt begrenzenden, geteilten Flächen sind unter Bildung eines Spaltes um ein Mass auseinanderfahrbar, welches grösser ist als die entsprechende Erstreckung des Flansches, so dass letzterer durch das Werkzeug bzw. die Matrize ausgefahren werden kann. Dass Matrizen von Strangpressen an sich radial geteilt werden können, wird durch die DE-C-92 64 82 angedeutet.

Ist der Flansch mehreckig, so verlaufen die Trennflächen der Matrizenteile - und gegenbenenfalls der.diese Matrizenteile enthaltenden Teile eines Werkzeughalters - vorteilhafterweise diagonal durch den Flanschgrundriss, d. h. durch zwei der Grundrissecken. Bevorzugt bestimmen diese Ecken vertikale Trennflächen, was ein seitliches Bewegen der Matrizenteile erlaubt.

Die radial geteilte Matrize wird nach Anspruch 6 während des Pressvorganges von einem sie umgebenden Druckring zusammengehalten, der entweder ein gesondertes Maschinenteil darstellt oder vom Blockaufnehmer gebildet wird.

Dazu hat es sich als günstig erwiesen, das dem Blockaufnehmer nahe Ende der Matrize anzufasen, d. h. mit einer Kegelstumpffläche zu versehen, auf die jener Druckring bzw. der dann eine entsprechende Ausnehmung aufweisende Blockaufnehmer aufgeschoben wird. Druckring bzw. Blockaufnehmer sind von ausreichender Stärke, um alle Radialkräfte während des Pressvorganges aufzunehmen. Als Vorzug der konischen Verbindungsflächen zwischen Matrize und Blockaufnehmer bzw. Druckring ist anzusehen, dass die axiale Verbindung leicht herstellbar und wieder zu unterbrechen ist.

Da die Konturen der Kaverne die Gestalt des Flansches bestimmen, ist es nach Anspruch 1 auch möglich, den Flansch mit Ringrippen oder dergleichen auszugestalten, wenn entsprechende Formrinnen im Kavernenboden vorhanden sind.

Weitere Vorteile und Einzelheiten der Erfindung ergeben sich aus der nachfolgenden Beschreibung bevorzugter Ausführungsbeispiele sowie anhand der Zeichnung ; diese zeigt in
Figur 1 den horizontal gelegten Längsschnitt durch eine Strangpresse während des Herstellens eines Hohlprofiles ;
Figur 2 einen vergrößerten Ausschnitt aus Fig. 1 ;
Figur 3 einen Teilschnitt durch Fig. 2 nach deren Linie 111-111 ;
Figur 4 eine der Fig. 2 entsprechende Wiedergabe eines Teiles der Strangpresse in einer anderen Betriebsstellung ;
Figur 5 einen Teilschnitt durch Fig. 4 nach deren Linie V-V:
Figuren 6, 7 einen Teil der Fig. 2 entsprechende Darstellungen anderer Ausführungsformen.

Vom Preßzylinder 1 einer Strangpresse 2 zum Herstellen von Hohlprofilen 3 eines Außendurchmessers d ragt gemäss Fig. 1 ein hohler Preßstempel 4 in eine Bohrung 5 eines Blockaufnehmers 6. Der maximale Abstand a zwischen der zylinderseitigen Aufnehmerfront 7 und der Preßfläche 8 einer am Preßstempel 4 vorgesehenen Preßscheibe 9 in - nicht dargestellter - Ruhelage des Preßstempels 4 ist so bemessen, daß in dieser Ruhelage der Aufnehmerbohrung 5 ein hohler Bolzen B aus Leichtmetall durch einen Ladeschlitten 11 vorgesetzt werden kann. Ist die Bolzenachse A koaxial zur Pressenachse E ausgerichtet, wird der Bolzen B vom Preßstempel 4 in Preßrichtung x in den Aufnehmer 6 eingeschoben.

In der Pressenachse E verläuft eine die Bohrung 12 des hohlen Preßstempels 4 und den Hohlbolzen B durchsetztende horizontale Dornsäule 14 eines Aussendurchmessers e, die im gewählten Ausführungsbeispiel in Lagern 15 eines Kolbens 16 des PreBzylinders 1 verschieblich ruht. Der Kolben 16 wird durch Kolbenstangen 17 betätigt.

An der dem Preßzylinder 1 fernliegenden Aufnehmerstirn 18 sitzt in einem Werkzeughalter 19 eine Matrize 20 als Formwerkzeug. Der Werkzeughalter 19 stützt sich gegen ein Querhaupt 21 am Pressenausgang ab.

Wie insbesondere Fig. 4, 5 erkennen lassen, sind Werkzeughalter 19 und Matrize 20 am vertikalen Durchmesser D der kreisförmigen Formgebungsquerschnittes oder Matrizendurchbruches 23 geteilt und in Radialrichtung z auseinanderfahrbar ; den Formgebungsquerschnitt 23 begrenzen so zwei Halbringe 24, 24ₐ. Von diesen aus erweitert sich ein Austrittskanal 25 konisch zu einer Durchgangsöffnung 26 des Querhauptes 21 hin.

In Preßrichtung x liegt vor dem Matrizendurchbruch 23 in der Matrize 20 eine Einformung 30, deren größte Weite b geringfügig größer ist als der Durchmesser f der Aufnehmerbohrung 5. Die Seitenwände 31 dieser Einformung 30 begrenzen gemäß Fig. 3 einen nahezu quadratischen Grundriß und sind bei einer Ausführungsform geschwungen (31ₐ in Fig. 5). Der Teilungsdurchmesser D bildet eine Diagonale durch zwei einander gegenüberliegende Einformungsecken 32, die somit an den Trennflächen 33 der Matrize 20 liegen. Mit diesen fluchten Trennflächen 34 des mehrteiligen Werkzeughalters 19. Die Trennflächen 34 der Werkzeughalterteile 19ₐ, 19_{b} weisen in Fig. 5 einerseits Zentrierleisten 38 und anderseits diese in Schließlage aufnehmende Zentriernuten 39 auf.

Diese Einformung 30 nimmt einen Teil der aus dem Bolzen B entstehenden Matrix B, auf, die während des Preßvorganges zum Hohlprofil 3 geformt wird. Dieses besteht aus einem Rohrteil 35, dessen Innenkontur von der Dornsäule 14 und dessen Außenkontur von den Halbringen 24, 24ₐ des Matrizendurchbruches 23 bestimmt sind, und einem damit einstückig ausgeformten Flansch 36 einer Höhe i. Dieser Flansch 36 entsteht aus dem Preßrest der Matrix B,. Der Abstand dieses Flansches 36 von den Seitenwänden 31 der Einformung 30 ist in Fig. 3 überhöht dargestellt.

Der Flansch 36 kann nach dem restlosen Verpressen des Bolzens B und dem Auseinanderfahren der Matrizenhälften 20ₐ und 20_{b} (Fig. 5) zwischen diesen in Preßrichtung x abgezogen werden. Vor dem Abziehen des stranggepreßten Hohlprofils 3 wird die Dornsäule 14 zurückgefahren, wobei sich Flanschecken 36ₑ gegen die Aufnehmerstirn 18 stützen.

Um während des Preßvorganges das Aneinanderliegen der Trennflächen 33 der Matrizenhälften 20ₐ, 20_{b} zu gewährleisten, erweitert sich die Matrize 20 in Preßrichtung x von ihrer Matrizenfront 40 unter Bildung einer kegelstumpfähnlichen Schliessdruckfläche 41 einer Länge n bis zu einer Ringfläche 42, der ein schulterartiger Ringabsatz 43 folgt ; letzterer liegt einer Ringrippe 44 des Werkzeughalters 19 an.

In geschlossener Pressstellung der Matrize 20 umfängt die in einem Winkel w von beispielsweise 15° zur Pressenachse E geneigte Schliessdruckfläche 41 eine dazu etwa parallele Druckwand 49 einer zentrischen Ausnehmung 50 des einstückigen Blockaufnehmers 6, wie dies vor allem Fig. 4 verdeutlicht.

Statt jener Druckwand 49 kann die Schließdruckfläche 41 auch von einem Schließring 51 umfangen sein, welcher einer Nase 52 der Matrize 20 anliegt und dessen Dicke h zumindest der Höhe i des Flansches 36 entspricht.

Ein Ausführungsbeispiel der Fig. 7 wird dank einer - von einer Formrippe 46 begrenzten - Formnut 45 der Matrize 20 ein Flansch 36 mit Umfangsrippe 37 erzeugt, wobei der Flansch 36 über die Matrizenfront 40 auskragt ; der auskragende Flanschteil wird in einer Formkaverne 54 der Aufnehmerstirn 18 gebildet, an die in Preßrichtung x die zentrische Aufnehmeröffnung 50 anschließt.

Dank dieser Vorrichtung 2 ist es nunmehr möglich, Flanschrohre 3 einstückig zu pressen, die beispielsweise als Rezipienten für Zentrifugen von Uranscheidungsanlagen eingesetzt werden können. Dabei ist die Grundrißform des Flansches 36, welche von der Einformung 30 bestimmt ist. frei wählbar, ebenso der Durchmesser d des Flanschrohres 3. Auch bleibt es den jeweiligen Gegebenheiten überlassen, ob man übliche Hohlbolzen B einsetzt oder diese vorher vergütet. Die Einrichtung zum Lösungsglühen des Bolzens B ist in der Zeichnung nicht wiedergegeben.

Die Dornsäule 14 kann mitlaufend ausgebildet oder feststehender Teil des Preßstempels 4 sein.

## Patentansprüche

1. Vorrichtung zum Strangpressen eines Hohlprofils (35) aus einem Block (B), insbesondere aus Leichtmetall, der in einem Blockaufnehmer (6) an den Formgebungsquerschnitt (23) einer Matrize (20) herangebracht und in diesen mittels Presskraft eines Pressstempels (4) eingeführt wird, wobei das Hohlprofil (35) zwischen einem seine Innenkontur bestimmenden Dorn (14) sowie dem seine Aussenkontur erzeugenden Formgebungsquerschnitt (23) entsteht und am Ende des Pressvorganges ein den Formgebungsquerschnitt (23), stempelwärt übergreifender Flansch (36) angeformt wird,
dadurch gekennzeichnet, dass dem Formgebungsquerschnitt (23) an der Matrize (20) als Formraum für den Flansch (36) eine Kaverne (30) unmittelbar vorgeschaltet ist, deren radiale Erstreckung (b) als Radialmass für den Flansch (36) grösser ist als die Weite (d) des Formgebungsquerschnittes (23), und dass die Kaverne (30) in die zum Blockaufnehmer (6) gerichtete Matrizenfront (40) eingeformt sowie vom Blockaufnehmer (6) und der Stirn (9) des Pressstempels (4) verschliessbar ist.

2. Vorrichtung nach Anspruch 1, dadurch gekennzeichnet, dass der die Kaverne (30) enthaltende Matrizenteil von der Matrize (20) lösbar ist.

3. Vorrichtung nach Anspruch 1 oder 2, dadurch gekennzeichnet, dass der Kaverne (30) der Matrize (20) eine sie gegen die Pressrichtung (x) verlängernde Einformung (54) in der anschliessenden Aufnehmerstirn (18) zugeordnet ist.

4. Vorrichtung nach einem der Ansprüche 1 bis 3, dadurch gekennzeichnet, dass die Matrize (20) radial zu Pressrichtung (x) in wenigstens zwei Matrizenteile (20a. 20_{b}) getrennt ist und die den Formgebungsquerschnitt (23) begrenzenden Flächen (24, 24ₐ) unter Bildung eines Spaltes um ein Mass auseinanderfahrbar sind, welches grösser ist als die entsprechende radiale Erstreckung (b) des Flansches (36) bzw. der Kaverne (30).

5. Vorrichtung nach Anspruch 4, dadurch gekennzeichnet, dass die Seitenwände (31) der Kaverne (30) grundrisslich mehreckig verlaufen und die Lage der Trennflächen (33) der Matrizenteile (20ₐ, 20_{b}) von zwei Grundrissecken (32) bestimmt ist, wobei die Trennflächen (33) bevorzugt vertikal durch den Formgebungsquerschnitt (23) gelegt sind.

6. Vorrichtung nach wenigstens einem der Ansprüche 1 bis 5, dadurch gekennzeichnet, dass der Matrize (20) ein sie in Presslage umfangender Druckring (6, 51) zugeordnet ist.

7. Vorrichtung nach Anspruch 1 und 6, dadurch gekennzeichnet, dass der Blockaufnehmer (6) als Druckring ausgebildet ist und eine zur Matrize (20) weisende Ausnehmung (50) am Blockaufnehmer (6) die Matrize (20) aufnimmt.

8. Vorrichtung nach wenigstens einem der Ansprüche 1 bis 7, dadurch gekennzeichnet, dass sich die Matrize (20) gegen die Pressrichtung (x) wenigstens in einem der Matrizenfront (40) nahen Bereich verjüngt und dieser konische Bereich (41) in den Druckring (6, 51) einsetzbar ist, der bevorzugt zumindest axial verschieblich vorgesehen ist.

9. Vorrichtung nach Anspruch 7 oder 8, dadurch gekennzeichnet, dass die konischen Bereiche bzw. Flächen (41 bzw. 49) an der Matrize (20) bzw. dem Druckring (6, 51) in einem Winkel (w) von etwa 5 bis 15° zur Pressrichtung (x) geneigt sind.

10. Vorrichtung nach wenigstens einem der Ansprüche 1 bis 9, dadurch gekennzeichnet, dass in den Boden der Kaverne (30) Formrinnen (45) eingebracht sind.

## Claims

1. Device for extruding a hollow section (35) from a billet (B), in particular made of light metal, which is advanced in a billet holder (6) to the shaping orifice (23) of a die (20) and introduced into it by means of pressure applied by a ram (4), the hollow section (35) being formed between a mandrel (14) determining its inner contour and the shaping orifice (23) which produces its outer contour, and a flange (36) overlapping the shap- ping orifice (23) in the direction of the ram (4) being formed integrally at the end of the pressing process,
characterised in that immediately in front of the shaping orifice (23) in the die (20), acting as a shaping chamber for the flange (36), is a recess (30) whose radial dimension (b) as the radial measure of the flange (36) is greater than the width (d) of the shaping orifice (23), and the recess (30) is formed in the die face (40) facing towards the billet holder (6) and can be closed off by the billet holder (6) and the face (9) of the ram (4).

2. Device according to claim 1, characterised in that the die portion containing the recess (30) can be detached from the die (20).

3. Device according to claim 1 or 2, characterised in that associated with the recess (30) in the die (20) is a recess (54) in the adjoining face (18) of the holder (6), which extends it in the direction opposite the direction of pressing (x).

4. Device according to any of claims 1 to 3, characterised in that the die (20) is divided into at least two die portions (20a, 20_{b}) radially to the direction of pressing (x), and the surfaces (24, 24a) defining the shaping orifice (23) can be moved apart to form a gap by an amount which is greater than the corresponding radial dimension (b) of the flange (36) or recess (30).

5. Device according to claim 4, characterised in that the side walls (31) of the recess (30) extend in a polygon in outline, and the position of the dividing faces (33) of the die portions (20a, 20_{b}) is determined by two angles (32) of the outline, the dividing face (33) extending preferably vertically through the shaping orifice (23).

6. Device according to at least one of claims 1 to 5, characterised in that associated with the die (20) is a thrust collar (6, 51) which encompasses it in the extruding position.

7. Device according to claims 1 and 6, characterised in that the billet holder (6) is constructed as the thrust collar, and a recess (50) in the billet holder (6) facing towards the die (20) receives the die (20).

8. Device according to at least one of claims 1 to 7, characterised in that the die (20) tapers in a direction opposite the direction of pressing (x), at least in a region close to the die face (40), and this conical region (41) can be inserted in the thrust collar (6, 51) which is preferably at least axially displaceable.

9. Device according to claim 7 or 8, characterised in that the conical regions and surfaces (41 and 49) on the die (20) and thrust collar (6, 51) respectively are inclined at an angle (w) of approximately 5 to 15° to the direction of pressing (x).

10. Device according to at least one of claims 1 to 9, characterised in that shaping grooves (45) are formed in the bottom of the recess (30) in the die (20).

## Revendications

1. Dispositif pour extruder un profilé creux (35) à partir d'un bloc de matière (B), en particulier en métal léger, que l'on amène dans un récepteur de bloc de matière (6) placé contre la section de formage (23) d'une matrice (20) et que l'on introduit dans cette section de formage au moyen de la force de pressage d'un poinçon (4), étant précisé que le profilé creux (35) se forme entre un mandrin (14), qui détermine son contour intérieur, et la section de formage (23), qui crée son contour extérieur et étant précisé qu'à la fin du processus de pressage un flasque (36) vient de forme et déborde, côté poinçon, la section de formage (23),
caractérisé en ce qu'en avant de la section de formage (23) est directement prévu sur la matrice (20), pour servir d'espace de formage pour le flasque (26) un chambrage (30) dont l'extension radiale (b), qui est la valeur de mesure pour le flasque (36), est supérieure au passage libre (d) de la section de formage (23) ; et en ce que le chambrage (30) est usiné dans la face frontale (40) de la matrice dirigée vers le récepteur de bloc de matière (6) et peut être fermé par le récepteur de bloc de matière (6) et par la face frontale (9) du poinçon (4).

2. Dispositif selon la revendication 1, caractérisé en ce que la partie de la matrice qui contient le chambrage (30) peut être séparé de la matrice (20).

3. Dispositif selon la revendication 1 ou 2, caractérisé en ce qu'au chambrage (30) de la matrice (20) correspond dans la face frontale (18), voisine de la matrice, du récepteur de matière un chambrage (54) qui prolonge cette matrice dans la direction opposée à la direction du pressage (x).

4. Dispositif selon l'une des revendications 1 à 3, caractérisé en ce que la matrice (20) est séparée, radialement par rapport à la direction de pressage (x), en au moins deux parties de matrice (20a, 20_{b}) ; et en ce que les surfaces (24, 24,) qui limitent la section de formage (23) peuvent, en formant une fente, s'écarter l'une de l'autre d'une valeur de mesure qui est supérieure à l'extension radiale correspondante (b) du flasque (36) ou du chambrage (30).

5. Dispositif selon la revendication 4, caractérisé en ce que les parois latérales (31) du chambrage (30) présentent un contour qui contient plusieurs angles ; et en ce que la position des surfaces de joint (33) des parties de la matrice (20a. 20_{b}) est définie par deux angles du contour, étant précisé que les surfaces de joint (33) passent de préférence verticalement à travers la section de formage (23).

6. Dispositif selon au moins l'une des revendications 1 à 5, caractérisé en ce qu'à la matrice correspond une bague de pression (6, 51) qui l'enserre en position de pressage.

7. Dispositif selon les revendications 1 et 6, caractérisé en ce que le récepteur de bloc de matière (6) est conçu sous forme d'une bague de pression ; et en ce qu'un évidemment (50), dirigé vers la matrice (20), du récepteur du bloc de matière (6) vient enserrer la matrice (20).

8. Dispositif selon au moins l'une des revendications 1 à 7, caractérisé en ce que la matrice (20) va en diminuant, en direction opposée à la direction du pressage (x), au moins dans une zone proche de la face frontale (40) de la matrice ; et en ce que cette zone conique (41) peut pénétrer dans la bague de pression (6, 51) qui, de préférence, est prévue avec possibilité de coulissement au moins dans le sens axial.

9. Dispositif selon la revendication 7 ou 8, caractérisé en ce que les zones ou surfaces coniques (41 et 49) de la matrice (20) et de la bague de pression (6, 51) sont inclinées sous un angle (w) d'environ 5 à 15° par rapport à la direction de pressage (x).

10. Dispositif selon au moins l'une des revendications 1 à 9, caractérisé en ce que dans le fond du chambrage (30) sont usinées des rigoles de forme (45).
